# EUROPÄISCHE PATENTSCHRIFT

(11) **EP 1 105 542 B1**
(45) Veröffentlichungstag und Bekanntmachung des Hinweises auf die Patenterteilung: **07.01.2004**
(21) Anmeldenummer: 99934663.8
(22) Anmeldetag: 12.07.1999
(51) Int. Cl.: C21B 13/02, C21B 13/14, F27B 1/10

(54) **SCHACHTOFEN**
SHAFT FURNACE
FOUR VERTICAL

(30) Priorität: 13.08.1998 AT 139298
(43) Veröffentlichungstag der Anmeldung: 13.06.2001
(73) Patentinhaber: Deutsche Voest-Alpine Industrieanlagenbau GmbH, 40219 Düsseldorf (DE)
(72) Erfinder: KEPPLINGER, Leopold, Werner, A-4060 Leonding (AT); KASTNER, Rainer, Walter, A-4180 Zwettl A.D.Rodl (AT); WIEDER, Kurt, A-4311 Schwertberg (AT); SCHIFFER, Wilhelm, A-4050 Traun (AT); STASTNY, Wilhelm, A-4211 Alberndorf (AT)
(74) Vertreter: VA TECH Patente GmbH & Co
(86) Internationale Anmeldenummer: PCT/EP1999/004875
(87) Internationale Veröffentlichungsnummer: WO 2000/009765

(56) Entgegenhaltungen:
- AT-B- 387 037
- DE-A- 3 422 185
- US-A- 3 816 101
- US-A- 4 046 557
- US-A- 4 720 299
- US-A- 4 725 309

## Beschreibung

Die Erfindung betrifft einen Schachtofen, insbesondere Direktreduktionsschachtofen, mit einer Schüttung aus stückigem Gut, insbesondere Eisenoxid und/oder Eisenschwamm enthaltendem stückigem Gut, welches von oben in den Schachtofens aufgebbar ist und mit in einer Ebene angeordneten Vielzahl von Gaseintrittsöffnungen für ein Reduktionsgas im Bereich des unteren Drittels des Schachtofens, wobei der Schachtofen außen von einem Ringraum umgeben ist, welcher nach unten durch Gaszuführungskanäle mit den Gaseintrittsöffnungen verbunden ist.

Schachtöfen, insbesondere Direktreduktionsschachtöfen der oben beschriebenen Art sind vielfach aus dem Stand der Technik bekannt. Ein solcher, im wesentlichen als zylindrischer Hohlkörper ausgebildeter Schachtofen enthält beispielsweise eine Schüttung aus Eisenoxid und/oder Eisenschwamm enthaltendem stückigem Gut, wobei das Eisenoxid enthaltende Gut in den oberen Teil des Schachtofens aufgegeben wird. Durch mehrere über den Umfang des Schachtofens angeordnete Gaseintrittsöffnungen im Bereich des unteren Drittels des Schachtofens wird ein beispielsweise aus einem Einschmelzvergaser stammendes Reduktionsgas in den Schachtofen und damit in die Feststoffschüttung eingeblasen. Das heiße staubbeladene Reduktionsgas durchströmt die Feststoffschüttung nach oben und reduziert dabei das Eisenoxid der Schüttung ganz oder teilweise zu Eisenschwamm.

Der ganz oder teilweise reduzierte Eisenoxid wird durch zwischen dem Bodenbereich des Schachtofens und dem Bereich der Gaseinlaßöffnungen angeordnete Austragsvorrichtungen aus dem Schachtofen heraus gefördert, wobei die im Schachtofen befindliche Schüttungssäule aufgrund der Schwerkraft nach unten sinkt.

Ein Schachtofen muß aufgrund seiner Bauweise gewährleisten, daß darin ein gleichmäßiger, möglichst vollständiger Reaktionsverlauf, sowie ein gleichmäßiges Absenken des Schüttgutes erfolgen kann.

Die AT PS 387 037 offenbart einen Schachtofen zur thermischen Behandlung von Einsatzstoffen mit gasförmigen Medien. Für die Zuführung von Reduktionsgas sind dabei Gaseintrittsöffnungen vorgesehen, die von einer ringförmigen Schürze gegenüber den im Schachtofen eingebrachten Einsatzstoffen abgedeckt sind. Zwischen der ringförmigen Schürze und einer ringförmigen Erweiterung des Mantels des Schachtofens ist ein ringförmiger Hohlraum vorgesehen, so daß das eingeleitete Reduktionsgas über den Umfang des Schachtofens verteilt den Einsatzstoffen zugeleitet werden kann.

Diese Ausführung des Gaszuführungssystems hat schwerwiegende Nachteile. Die Innenwände von Schachtöfen werden üblicherweise aus feuerfestem Material, beispielsweise Schamott, gemauert. Eine solche ringförmige Schürze kann aber, da sie nur über ihren oberen Umfang mit dem Mantel des Schachtofens verbunden ist, nicht aus einzelnen Schamottziegeln hergestellt werden. Diese Art des Gaszuführungssystems ist aber monolithisch, also aus einem Stück gefertigt, prinzipiell herstellbar. Dazu müßten allerdings einzelne Segmente des Schachtofenmantels zusammen mit dem daran hängenden Teil der ringförmigen Schürze aus jeweils einem einzigen Stück feuerfesten Materials gefertigt werden. Dies ist aber wegen der Größe der Segmente, sowie wegen deren komplexer Geometrie kaum durchzuführen.

Eine auf diese Weise hergestellte ringförmige Schürze würde darüber hinaus bei der ersten Beschickung des Schachtofens zusammenbrechen. Die Seitenkräfte aus Schüttungen, beispielsweise wegen prozeßabhängiger Volumensvergrößerungen, sind beträchtlich. Dadurch würde die ringförmige Schürze sofort nach außen wegbrechen.

Die DE PS 34 22 185 offenbart eine Anordnung aus einem Vergaser und einem Direktreduktionsschachtofen. Der Direktreduktionsschachtofen weist über seinem Boden sternförmig angeordnete Förderschnecken auf, mit welchen stückiges Gut aus dem Schachtofen gefördert wird. Die inneren Enden der Förderschnecken sind in einem kegelförmigen Einbau in der Mitte des Schachtofens gelagert. Dieser kegelförmige Einbau ist nach unten mit dem Einschmelzvergaser verbunden, so daß Reduktionsgas aus dem Einschmelzvergaser durch den kegelförmigen Einbau in den Schachtofen strömen kann. Reduktionsgas wird dem Schachtofen weiters über mindestens eine Gaseintrittsöffnung zugeführt, die in einen von einer Ringschürze und dem Schachtofenmantel gebildeten Ringraum mündet. Für diese Ringschürze gilt dasselbe, wie für die in der AT PS 387 037, d.h. sie würde sofort seitlich wegbrechen und/oder aufgrund der abrasiven Kräfte der sich an ihr vorbeibewegenden Schüttung abgeschliffen werden. Dies gilt um so mehr, als der sich auf gleicher Höhe wie die Ringschürze befindende kegelförmige Einbau aus der Sicht des Schüttungsmaterials eine Verringerung des freien Querschnitts des Schachtofens darstellt. Infolgedessen sind auch die seitlich wirksamen Kräfte aus der Schüttung im Bereich des kegelförmigen Einbaus und der Ringschürze wesentlich größer als in anderen Bereichen des Schachtofens. Darüber hinaus bildet die Schüttung in Bereichen verringerten Querschnitts bevorzugt Verbackungen, Agglomerationen und Brücken. Dadurch wird ein gleichmäßiges Absenken des Schüttungsmaterials verhindert.

Aus dem Stand der Technik, beispielsweise der US PS 3 816 101 oder der US PS 4 046 557, sind Schachtöfen bekannt, bei denen ein Reduktionsgas zunächst in einen den Schachtofen ringförmig umgebenden Hohlraum eingebracht wird, von dem aus mehrere Gaszuführungskanäle in eine Kegelstumpfmantel-förmige Erweiterung des Schachtofenmantels münden, welche Erweiterung gefüllt ist mit dem im Schachtofen befindlichen Schüttgut. In einem senkrechten Schnitt weist der ringförmige Hohlraum eine rechteckige Querschnittsfläche auf, wobei vom Boden und/oder von der inneren Wand dieses Ringraumes die in die Erweiterung des Schachtofens mündenden Gaszuführungskanäle wegführen.

Dieses Gaszuführungssystem ist ungeeignet, wenn das Reduktionsgas gleichmäßig über den Umfang des Schachtofens verteilt zugeführt werden soll. Da das Schüttungsmaterial direkt an jeder Gaseintrittsöffnung anliegt, ist die Zahl der Gaseintrittsstellen in den Schachtofen und damit in die Schüttung nur jeweils so groß wie die Anzahl der Gaseintrittsöffnungen.

Bei Verwendung eines staubbeladenen Reduktionsgases kann sich Staub bei der Mündung der Gaszuführungskanäle in den Schachtofen ablagern und dort die Gasdurchlässigkeit der Schüttung verringern, wodurch sich weiterer Staub ablagert, usw. und letztendlich die Gaszuführungskanäle verstopft. Weiterer Staub kann sich auch am Boden des Ringraumes absetzen. Im Extremfall kann sogar stückiges Material aus der Schüttung bis in den Ringraum gelangen. Die Entfernung der im Gaszuführungssystem abgelagerten Feststoffe ist nicht möglich, ohne den Schachtofen außer Betrieb zu nehmen und zu entleeren. Die durch verstopfte Gaszuführungskanäle verursachten Durchgasungsstörungen der Schüttung führen zu einer ungleichmäßigen Reduktion des Schüttungsmaterials und zu einer Verringerung der Produktqualität.

Gegenstand der Erfindung ist es daher, einen Schachtofen, insbesondere einen Direktreduktionsschachtofen bereitzustellen, dessen Gaszuführungssystem so gestaltet ist, daß die aus dem Stand der Technik bekannten Nachteile vermieden werden.

insbesondere soll dieses Gaszuführungssystem auf einfache Weise aus herkömmlichem Feuerfestmaterial herstellbar sein und eine ausreichende mechanische Stabilität gegenüber den aus der Schüttung seitlich wirkenden Kräften aufweisen. Staubbeladenes Reduktionsgas soll sich gleichmäßig am Umfang des Schachtofens und daher in weiterer Folge auch in der Schüttung verteilen können und das Verstopfen von Gaszuführungskanälen soll vermieden werden.

Diese Aufgabe wird erfindungsgemäß gelöst durch die Merkmale des Anspruchs 1. Die Schachtkontur weist im Bereich der Gaseintrittsöffnungen eine Durchmessererweiterung auf und die Wand des Schachtofens ist derart ausgebildet, daß zwischen den im Bereich dieser Durchmessererweiterung angeordneten Gaseintrittsöffnungen und der Schüttung ein ringförmiger Hohlraum ausgebildet ist, welcher frei von Schüttung bleibt.

Mit der erfindungsgemäßen Ausführung des Gaszuführungssystems ist es erstmals möglich, einem Schachtofen gleichmäßig über seinen Umfang verteilt Gas zuzuführen, ohne eine mechanisch instabile und aus herkömmlichen feuerfesten Steinen kaum herstellbare Ringschürze vorsehen zu müssen.

Nach einem vorteilhaften Merkmal sind im Bereich der Durchmessererweiterung eine Anzahl von Mitteln - zum Aufteilen des ringförmigen Hohlraums in voneinander getrennte Sektionen - angeordnet und an bzw. in der Wand des Schachtofens befestigt.

Von diesen Mitteln zum Aufteilen des ringförmigen Hohlraums sind beispielsweise 2 bis 16, bevorzugterweise jedoch 4 bis 8 im wesentlichen etwa gleichmäßig voneinander beabstandet im Bereich der Durchmessererweiterung angeordnet, so daß der ringförmige Hohlraum in ebensoviele Sektionen unterteilt wird.

Bevorzugterweise werden diese Mittel zum Aufteilen des Hohlraums von senkrecht angeordneten Blechen und/oder Platten gebildet, die auf jeden Fall so bemessen sind, daß jeweils ein solches Mittel den senkrechten Querschnitt des Hohlraums mindestens zur Gänze durchsetzt.

Gemäß einer weiteren vorteilhaften Ausführungsform sind zusätzlich zu den Mitteln zum Aufteilen des Hohlraumes weitere Mittel - zum Aufteilen des Ringraumes in voneinander getrennte Abschnitte im Ringraum angeordnet, wobei jedem der voneinander getrennten Abschnitte jeweils unabhängig voneinander von außerhalb des Schachtofens Gas zuführbar ist.

Die Aufteilung des ringförmigen Hohlraums in voneinander getrennte Sektionen zusammen mit der Aufteilung des Ringraumes in voneinander getrennte Abschnitte erweist sich als vorteilhaft, weil damit die Gefahr vemieden bzw. verringert wird, daß das Reduktionsgas - bei temporären Durchgasungsstörungen der Schüttung - den Weg des geringsten Widerstandes nimmt und dadurch Teilbereiche der Schüttung verstärkt von Reduktionsgas durchströmt werden und andere Teilbereiche an Reduktionsgas "unterversorgt" sind.

Vorzugsweise snd dabei die Mittel zum Aufteilen des Ringraumes, sowie die Mittel zum Aufteilen des Hohlraumes derart angeordnet, daß je ein Abschnitt des Ringraumes einer Anzahl von Sektionen des Hohlraumes zugeordnet ist, wodurch Gas über den jeweiligen Abschnitt der(den) damit korrespondierenden Sektion(en) zuführbar ist.

Besonders bevorzugt ist es dabei, daß die Anzahl der Mittel zum Aufteilen des Ringraumes gleich groß wie die Anzahl der Mittel zum Aufteilen des Hohlraumes ist und ein Abschnitt jeweils einer Sektion zugeordnet ist.

Durch die Unterteilung des Ringraumes und des Hohlraumes durch geeignete Mittel, etwa Feuerfestmaterial, Bleche, etc., entstehen abgeschlossene Bereiche, welche individuell und gezielt mit Gasmengen beaufschlagt werden können. Beispielsweise ist es möglich, trotz lokal unterschiedlicher Schüttungspermeabilität die gleiche Gasmenge in jeden Bereich der Schüttung einzubringen. Ebenso ist es aber auch möglich, falls dies die Prozessführung erfordert, bewusst unterschiedliche Gasmengen pro Bereich in die Schüttung einzubringen.

Gemäß einer weiteren vorteilhaften Ausgestaltung des erfindungsgemäßen Schachtofens ist der vertikale Querschnitt jeweils eines Abschnitts des Ringraumes vom Ort der Gaszuführung zu den jeweiligen Abschnittsenden in Umfangrichtung verjüngend ausgeführt.

Dies hat zur Folge, daß die Geschwindigkeit des staubbeladenen Gases vom Ort der Gaszuführung bis hin zum jeweiligen Abschnittsende nicht bzw. nicht so stark abnimmt als dies bei einem in Umfangrichtung gleichleibenden Querschnitt des Ringraumes der Fall wäre. Dadurch bleibt die Gasgeschwindigkeit an allen Orten des Ringraumes ausreichend hoch, um Staubablagerungen im Ringraum zu vermeiden.

Nach einer weiteren vorteilhaften Ausführungsform ist einer Anzahl von Gaszuführungskanälen jeweils eine von außerhalb des Schachtofens bedienbare Reinigungsvorrichtung zugeordnet, mittels welcher Anbackungen aus den Gaszuführungskanäten bzw. dem den Gaszuführungskanälen in Gasströmungsrichtung vorgeordneten Ringraum abreinigbar ist.

Prozeßstörungen können weiterhin zu Ablagerungen/Anbackungen im Ringraum bzw. den Gaszuführungskanälen führen. Mittels der Reinigungsvorrichtung(en) kann eine Abreinigung dieser Ablagerungen erfolgen. Besonders vorteilhaft ist es, daß der durch die Durchmessererweiterung gebildete Hohlraum ein ausreichend großes Volumen für die Aufnahme des losgelösten Materials bietet, während dies ansonsten lediglich zu einer Verstopfung der Gaszuführungskanäle führen würde. Es wird somit ein aufwendiges Schachtentleeren bzw. eine Materialentnahme nach außen vermieden.

Im einfachsten Fall ist jeweils eine Reinigungsvorrichtung zweckmäßigerweise als Stochervorrichtung ausgebildet, wobei die Stochervorrichtung die äußere Wand des Ringraumes im wesentlichen in der Verlängerung jeweils eines Gaszuführungskanals durchsetzt.

Gemäß einer bevorzugten Ausführungsform bildet die Durchmessererweiterung eine kegelstumpfförmige Mantelfläche, deren Erzeugende mit der Waagrechten einen Winkel einschließt, welcher kleiner ist, als der Schüttwinkel des im Schachtofen befindlichen Gutes.

Dadurch bildet sich ein von der kegelstumpfförmigen Mantelfläche, einem Teil der senkrechten inneren Wand des Schachtofens und von der Schüttung begrenzter, ringförmiger Hohlraum aus, in welchem sich das durch die Gaseintrittsöffnungen zugeführte Gas gleichförmig verteilen kann. Unter Schüttwinkel ist dabei der natürliche Schüttwinkel zu verstehen, den die Erzeugende der Mantelfläche eines Schüttkegels mit der Waagrechten einschließt.

Bevorzugterweise beträgt der Winkel, den die Erzeugende der Mantelfläche mit der Waagrechten einschließt, 0 bis 25°, wobei sich die Durchmessererweiterung von oben nach unten erweitert. Der Schüttwinkel von stückigem Eisenschwamm, Erzpellets oder stückigem Erz beträgt etwa 35 bis 40°. Der Unterschied dieser beiden Winkel ist also ausreichend groß, um einen Ringraum entstehen zu lassen, in dem sich das Reduktionsgas optimal verteilen kann.

Besonders bevorzugt beträgt der Winkel, den die Erzeugende der Mantelfläche mit der Waagrechten einschließt, 0°. Bei dieser Ausführung ist der Abstand zwischen Schüttung und Mantelfläche, bzw. den in der Mantelfläche angeordneten Gaseintrittsöffnungen so groß, daß die Gefahr, daß staubförmiges oder stückiges Material aus der Schüttung in einen der Gaszuführungskanäle gelangen kann, minimiert ist.

Das Gaszuführungssystem weist auch eine hervorragende mechanische Stabilität auf, da die Abmessungen der Gaszuführungskanäle, welche die Wand des Schachtofens durchsetzen, so gering gehalten werden können, daß die Gaseintrittsöffnungen, bzw. das von den Gaszuführungskanäle und dem die Gaszuführungskanäle umgebenden Feuerfestmaterial gebildete Gaszuführungssystem den aus der Schüttung wirkenden Seitenkräften standhalten kann.

Das Gaszuführungssystem ist auch auf einfache Weise aus herkömmlichem Feuerfestmaterial, beispielsweise Schamotteziegeln, herstellbar, da jeder Teil des Gaszuführungssystem durch darunterliegende Teile unterstützt wird. Es sind keine Einrichtungen, wie beispielsweise eine Ringschürze vorgesehen, die nur über einen oberen Rand mit der Wand des Schachtofens verbunden wären.

Einer vorteilhaften Ausgestaltung zufolge weisen die Gaszuführungskanäle einen im wesentlichen rechteckigen Querschnitt auf und sind von unten nach oben hin verjüngend ausgeführt, wobei die inneren Kanten der Gaszuführungskanäle abgerundet sind. Dadurch ist sichergestellt, daß Gaszuführungskanäle, in welchen trotz des im Inneren des Schachtofens gebildeten materialfreien ringförmigen Hohlraums ein Materialstau auftritt, sich von selbst, d.h. mit der Abwärtsbewegung des Gutes im Schachtofen wieder reinigen.

Gemäß einer weiteren vorteilhaften Ausgestaltung ist der Übergang zwischen dem Ringraum, welcher den Schachtofen außen ringförmig umgibt, und den Gaszuführungskanälen schräg nach unten abfallend ausgeführt. Infolgedessen kann sich staubförmiges Material aus dem Reduktionsgas nicht im Ringraum ansammeln und auch Material aus der Schüttung, das aufgrund prozeßbedingter Störungen in den Ringraum gelangt, kann dort nicht liegenbleiben. Vielmehr wird solches Material aufgrund der Schwerkraft durch die sich nach unten erweiternden Gaseintrittsöffnungen wieder in den Schachtofen zurückgeführt.

Im folgenden wird der erfindungsgemäße Schachtofen durch die Zeichnungen Fig.1 bis Fig.5 näher erläutert.
- Fig. 1:: Gesamtdarstellung des Schachtofens
- Fig. 2:: Durchmessererweiterung des Schachtofens mit Gaszuführungskanal und Ringraum
- Fig. 3:: Schnitt A-A aus Fig. 1
- Fig. 4:: Schnitt B-B aus Fig. 2
- Fig. 5:: Schnitt C-C aus Fig. 2

Fig. 1 zeigt den erfindungsgemäßen Schachtofen 1 mit einer Schüttung aus stückigem Gut 2, welches dem Schachtofen 1 von oben aufgebbar ist (Aufgabevorrichtung nicht dargestellt). Im Bereich des unteren Drittels des Schachtofens 1 ist eine Vielzahl von Gaseintrittsöffnungen 3 in einer Ebene angeordnet. Durch diese Gaseintrittsöffnungen 3 wird ein Reduktionsgas in die Schüttung 2 eingeblasen. Über dem Boden des Schachtofen 1 sind Förderschnecken 4 angeordnet, durch welche das stückige Gut aus dem Schachtofen 1 ausgetragen wird.

In Fig. 2 ist eine der Gaseintrittsöffnungen 3 mit dem den Schachtofen 1 außen umgebenden Ringraum 5 und einem der Gaszuführungskanäle 6, welche die Gaseintrittsöffnungen mit dem Ringraum 5 verbinden, dargestellt. Die Durchmessererweiterung 7 der Schachtkontur ist als waagrechter Rücksprung im Mantel des Schachtofens 1 ausgeführt, so daß zwischen Gaseintrittsöffnungen 3 und Schüttung 2 ein ringförmiger Hohlraum 8 ausgebildet ist. In diesem Hohlraum 8 kann sich das durch die Gaszuführungskanäle 6 und die Gaseintrittsöffnungen 3 zugeführte Reduktionsgas optimal verteilen. In Fig. 2 sind weiters ein Mittel 11 zum Aufteilen des Hohlraums, sowie ein Mittel 12 zum Aufteilen des Ringraumes 5, hier jeweils als senkrecht angeordnetes Blech ausgebildet, strichliert dargestellt. Den äußeren Mantel des Ringraumes 5 durchsetzt eine Reinigungsöffnung 13 in der Weise, daß die Zentralachse der Reinigungsöffnung 13 mit der Zentralachse des Gaszuführungskanals 6 zusammenfallt. Die Reinigungsöffnung 13 ist außen dichtend verschließbar ausgeführt. Wenn dies erforderlich ist, können beispielsweise mittels einer Stange 14 (gerade oder gebogen) der Gaszuführungskanal 6 und ein Teil des Ringraumes 5 von Ablagerungen abgereinigt werden.

Fig. 3 stellt einen Schnitt durch A-A der Fig. 1 dar, wobei die Betrachtungsrichtung senkrecht von unten in Richtung eines der Gaszuführungskanäle 6 gewählt ist. Die inneren Kanten 9 der Gaszuführungskanäle 6 sind abgerundet und die Gaszuführungskanäle 6 sind nach oben verjüngend ausgeführt. Dadurch wird gewährleistet, daß sich staubförmiges Material aus dem Reduktionsgas nicht in den Gaszuführungskanälen 6 ablagert, bzw. daß sich die Gaszuführungskanäle 6 im Falle eines Materialstaus mit der Abwärtsbewegung des stückigen Gutes wieder von selbst reinigen.

Fig. 4 zeigt einen Schnitt durch B-B der Fig. 2, vom Schachtinneren her betrachtet. Die Gaszuführungskanäle 6 erweitern sich von oben nach unten und die Übergänge 10 von dem Ringraum 5 zu den Gaszuführungskanälen 6 sind nach unten hin schräg abfallend ausgeführt. Auch dies soll sicherstellen, daß staubförmiges Material aus dem Reduktionsgas sich nicht in dem Ringraum 5 ablagert, sondern zusammen mit dem Reduktionsgas in den Schachtofen 1 eingetragen wird.

Fig. 5 zeigt einen Schnitt durch C-C der Fig. 2, wobei der Ringraum 5 mit - in Umfangrichtung vom Ort der Gaszuführung 15 zu den Mitteln 12 zur Aufteilung des Ringraums 5 abnehmendem Querschnitt dargestellt ist.

Die Erfindung beschränkt sich nicht auf das in den Zeichnungen Fig. 1 bis Fig. 5 dargestellte Ausführungsbeispiel, sondern umfaßt auch alle dem Fachmann bekannten Mittel, die zur Ausführung der Erfindung herangezogen werden können.

Beispielsweise sind die Bleche oder Platten 11 nicht auf die in Fig. 2 dargestellte Form und Größe beschränkt, sondern können, je nach materialtechnischen und prozeßbedingten Erfordernissen beispielsweise auch rechteck- oder kreissegmentähnliche Umrisse aufweisen und auch geringere Ausmaße aufweisen, so daß sie nicht so weit wie in Fig. 2 dargestellt in die Schüttung 2 hineinragen.

Der Ringraum 5 kann, wie in den Ausführungsbeispielen dargestellt, mit dem Schacht baulich verbunden sein, es ist aber auch möglich, daß der Ringraum von einer Ringrohrleitung gebildet wird, die den Schacht - zu diesem beabstandet - konzentrisch umgibt. Die Verbindung zwischen Ringrohrleitung und den Gaszuführungskanälen erfolgt dann über nach unten geneigte, sich erweiternde Stichleitungen. Dies bringt weitere Vorteile bei der konstruktiven Ausführung des Reduktionsschachtes, insbesondere der Feuerfestkonstruktion, sowie verbesserte Zugängigkeit des Ringraumes zum Zwecke der Reinigung.

Es ist weiters möglich, daß die Querschnittsverringerung der Abschnitte des Ringraumes nicht nur - wie in Fig. 5 dargestellt - als Verringerung des horizontalen Durchmessers ausgeführt ist, sondern - alternativ oder zusätzlich dazu - als Verringerung des vertikalen Durchmessers des Ringraumes oder - im Falle einer Ringrohrleitung - als konische Einschnürung.

## Patentansprüche

1. System bestehend aus einem Schachtofen (1), insbesondere Direktreduktionsschachtofen, mit einer Schüttung aus stückigem Gut (2), insbesondere Eisenoxid und/oder Eisenschwamm enthaltendem stückigem G ut, welches von oben in den Schachtofen (1) aufgebbar ist und mit in einer Ebene angeordneten Vielzahl von Gaseintrittsöffnungen (3) für ein Reduktionsgas im Bereich des unteren Drittels des Schachtofens (1), wobei der Schachtofen (1) außen von einem Ringraum (5) umgeben ist, welcher nach unten durch Gaszuführungskanäle (6) mit den Gaseintrittsöffnungen (3) verbunden ist, wobei im Bereich der Gaseintrittsöffnungen (3) die Schachtkontur eine Durchmessererweiterung (7) aufweist, **dadurch gekennzeichnet, dass** zwischen den im Bereich dieser Durchmessererweiterung (7) angeordneten Gaseintrittsöffnungen ( 3) und der Schüttung (2) ein ringförmiger Hohlraum (8) ausgebildet ist, welcher frei vor schüttung bleibt.

2. System nach Anspruch 1, **dadurch gekennzeichnet, dass** im Bereich der Durchmessererweiterung (7) des Schachtofens (1) eine Anzahl von Mitteln (11) - zum Aufteilen des Hohlraums (8) in voneinander getrennte Sektionen - angeordnet und an bzw. in der Wand des Schachtofens befestigt ist.

3. System nach Anspruch 2, **dadurch gekennzeichnet, dass** im Schachtofen (1) 2 bis 16, bevorzugterweise 4 bis 8 Mittel (11) zum Aufteilen des Hohlraums ( 8) im wesentlichen gleichmäßig voneinander beabstandet im Bereich der Durchmessererweiterung (7) angeordnet sind.

4. System nach einem der Ansprüche 2 oder 3, **dadurch gekennzeichnet, dass** die Mittel (11) zum Aufteilen des Hohlraums (8) des Schachtofens (1) von senkrecht angeordneten Blechen und/oder Platten gebildet werden.

5. System nach einem der Ansprüche 2 bis 4, **dadurch gekennzeichnet, dass** zusätzlich zu den Mitteln (11) zum Aufteilen des Hohlraumes (8) des Schachtofens (1) weitere Mittel (12) - zum Aufteilen des Ringraumes (5) des Schachtofens (1) in voneinander getrennte Abschnitte - im Ringraum (5) angeordnet sind, wobei jedem der voneinander getrennten Abschnitte jeweils unabhängig voneinander von außerhalb des Schachtofens (1) Gas zuführbar ist (15).

6. System nach Anspruch 5, **dadurch gekennzeichnet, dass** die Mittel (12) zum Aufteilen des Ringraumes (5) des Schachtofens (1), sowie die Mittel (11) zum Aufteilen des Hohlraumes (8) des Schachtofens (1) derart angeordnet sind, dass je ein Abschnitt des Ringraumes (5) einer Anzahl von Sektionen des Hohlraumes (8) zugeordnet ist, wodurch Gas über den jeweiligen Abschnitt der(den) damit korrespondierenden Sektion(en) zuführbar ist.

7. System nach Anspruch 6, **dadurch gekennzeichnet, dass** die Anzahl der Mittel (12) zum Aufteilen des Ringraumes (5) des Schachtofens (1) gleich groß wie die Anzahl der Mittel (11) zum Aufteilen des Hohlraumes (8) ist und ein Abschnitt jeweils einer Sektion zugeordnet ist.

8. System nach einem der Ansprüche 5 bis 7, **dadurch gekennzeichnet, dass** der vertikale Querschnitt jeweils eines Abschnitts des Ringraumes (5) des Schachtofens (1) vom Ort der Gaszuführung (15) sich zu den jeweiligen Abschnittsenden (12) in Umfangrichtung verjüngend ausgeführt ist.

9. System nach einem der Ansprüche 1 bis 8, **dadurch gekennzeichnet, dass** einer Anzahl von Gaszuführungskanälen (6) des Schachtofens (1) jeweils eine von außerhalb des Schachtofens (1) bedienbare Reinigungsvorrichtung (13,14) zugeordnet ist, mittels welcher Anbackungen aus den Gaszuführungskanälen (6) bzw. dem den Gaszuführungskanälen (6) in Gasströmungsrichtung vorgeordneten Ringraum (5) abreinigbar sind.

10. System nach Anspruch 9, **dadurch gekennzeichnet, dass** jeweils eine Reinigungsvorrichtung (13,14) des Schachtofens (1) als Stochervorrichtung ausgebildet ist, wobei die Stochervorrichtung die äußere Wand des Ringraumes (5) im wesentlichen in der Verlängerung jeweils eines Gaszuführungskanals (6) durchsetzt.

11. System nach einem der Ansprüche 1 bis 10, **dadurch gekennzeichnet, dass** sich die Durchmessererweiterung (7) des Schachtofens (1) von oben nach unten erweitert und dass die Erzeugende der kegelstumpfförmigen Mantelfläche mit der Waagrechten einen Winkel von 0° bis 25° einschließt.

12. System nach Anspruch 11, **dadurch gekennzeichnet, dass** die Erzeugende der kegelstumpfförmigen Mantelfläche des Schachtofens (1) mit der Waagrechten einen Winkel von 0° einschließt.

13. System nach einem der Ansprüche 1 bis 12, wobei die Gaszuführungskanäle (6) des Schachtofens (1) einen im wesentlichen rechteckigen Querschnitt aufweisen, **dadurch gekennzeichnet, dass** die Gaszuführungskanäle (6) sich von unten nach oben verjüngend ausgeführt sind u nd d ass die inneren Kanten der Gaszuführungskanäle (6) abgerundet sind.

14. System nach Anspruch 13, **dadurch gekennzeichnet, dass** die Übergänge (10) vom Ringraum (5), welcher den Schachtofen (1) außen umgibt, zu den Gaszuführungskanälen (6) nach unten hin schräg abfallend ausgeführt sind.

## Claims

1. System comprising a shaft furnace (1), in particular direct-reduction shaft furnace, with a charge composed of fragmentary material (2), in particular fragmentary material containing iron oxide and/or sponge iron, the said material being capable of being fed into the shaft furnace (1) from above, and with, arranged in one plane, a multiplicity of gas-inlet orifices (3) for a reduction gas in the region of the lower third of the shaft furnace (1), the shaft furnace (1) being surrounded externally by an annular space (5) which is connected to the gas-inlet orifices (3) downwards by means of gas supply ducts (6), where the shaft contour has a diametral widening (7) in the region of the gas-inlet orifices (3), **characterized in that** an annular cavity (8), which remains free from charge, is formed between the gas-inlet orifices (3) arranged in the region of this diametral widening (7) and the charge (2).

2. System according to Claim 1, **characterized in that** a number of means (11) for dividing the cavity (8) into sections separated from one another are arranged in the region of the diametral widening (7) of the shaft furnace (1) and are fastened to or in the wall of the shaft furnace.

3. System according to Claim 2, **characterized in that**, in the shaft furnace (1) , 2 to 16, preferably 4 to 8 means (11) for dividing the cavity (8) are arranged in the region of the diametral widening (7) essentially at a uniform distance from one another.

4. System according to one of Claims 2 or 3, **characterized in that** the means (11) for dividing the cavity (8) of the shaft furnace (1) are formed by vertically arranged metal sheets and/or plates.

5. System according to one of Claims 2 to 4, **characterized in that**, in addition to the means (11) for dividing the cavity (8) of the shaft furnace (1), further means (12) for dividing the annular space (5) of the shaft furnace (1) into portions separated from one another are arranged in the annular space (5), gas being capable of being supplied (15) from outside the shaft furnace (1), in each case independently of one another, to each of the portions separated from one another.

6. System according to Claim 5, **characterized in that** the means (12) for dividing the annular space (5) of the shaft furnace (1) and the means (11) for dividing the cavity (8) of the shaft furnace (1) are arranged in such a way that, in each case, a portion of the annular space (5) is assigned to a number of sections of the cavity (8), with the result that gas can be supplied via the respective portion to the section or sections corresponding to it.

7. System according to Claim 6, **characterized in that** the number of means (12) for dividing the annular space (5) of the shaft furnace (1) is equal to the number of means (11) for dividing the cavity (8) and a portion is assigned in each case to one section.

8. System according to one of Claims 5 to 7, **characterized in that** the vertical cross section of each portion of the annular space (5) of the shaft furnace (1) is designed to taper in the circumferential direction from the location of gas supply (15) to the respective portion ends (12).

9. System according to one of Claims 1 to 8, **characterized in that** a number of gas supply ducts (6) of the shaft furnace (1) are assigned in each case a cleaning device (13, 14) which is capable of being operated from outside the shaft furnace (1) and by means of which caked-on accumulations can be cleaned off from the gas supply ducts (6) or from the annular space (5) preceding the gas supply ducts (6) in the gas flow direction.

10. System according to Claim 9, **characterized in that**, in each case, a cleaning device (13, 14) of the shaft furnace (1) is designed as a poker device, the poker device passing through the outer wall of the annular space (5) essentially in each case in the extension of a gas supply duct (6).

11. System according to one of Claims 1 to 10, **characterized in that** the diametral widening (7) of the shaft furnace (1) widens from the top downwards, and **in that** the generatrix of the frustoconical generated surface forms with the horizontal an angle of 0° to 25°.

12. System according to Claim 11, **characterized in that** the generatrix of the frustoconical generated surface of the shaft furnace (1) forms with the horizontal an angle of 0°.

13. System according to one of Claims 1 to 12, the gas supply ducts (6) of the shaft furnace (1) having an essentially rectangular cross section, **characterized in that** the gas supply ducts (6) are designed to taper from the bottom upwards, and **in that** the inner edges of the gas supply ducts (6) are rounded.

14. System according to Claim 13, **characterized in that** the transitions (10) from the annular space (5), which surrounds the shaft furnace (1) externally, to the gas supply ducts (6) are designed to descend obliquely downwards.

## Revendications

1. Système constitué d'un four à cuve (1), notamment d'un four à cuve à réduction directe, avec un remblai en matière fragmentée (2), notamment en matière fragmentée contenant de l'oxyde ferreux et/ou de l'éponge de fer, qui peut être chargé dans le four à cuve (1) par sa partie supérieure et avec une pluralité d'orifices d'admission du gaz (3) destinés à un gaz réducteur et disposés sur un plan dans la zone du tiers inférieur du four à cuve (1), le four à cuve (1) étant entouré à l'extérieur par un espace annulaire (5) lequel est relié vers le bas avec les orifices d'admission du gaz (3) par des conduites d'alimentation en gaz (6), le contour de la cuve présentant un diamètre élargi (7) dans la zone des orifices d'admission du gaz (3),
**caractérisé en ce que**, entre les orifices d'admission du gaz (3) disposés dans la zone de ce diamètre élargi (7) et le remblai (2), une cavité annulaire (8) qui reste exempte de remblai est ménagée.

2. Système selon la revendication 1, **caractérisé en ce que** dans la zone du diamètre élargi (7) du four à cuve (1), on dispose un certain nombre de moyens (11) de division de la cavité (8) en sections séparées les unes des autres et qu'ils sont fixés sur ou dans la paroi du four à cuve.

3. Système selon la revendication 2, **caractérisé en ce que** dans le four à cuve (1), de 2 à 16, de préférence de 4 à 8 moyens (11) de division de la cavité (8) sont disposés à distances sensiblement égales les unes aux autres, dans la zone du diamètre élargi (7).

4. Système selon l'une quelconque des revendications 2 ou 3, **caractérisé en ce que** les moyens (11) de division de la cavité (8) du four à cuve (1) sont formés par des tôles et/ou des plaques disposées à la verticale.

5. Système selon l'une quelconque des revendications 2 à 4, **caractérisé en ce que**, en supplément des moyens (11) de division de la cavité (8) du four à cuve (1), des moyens supplémentaires (12) pour la division de l'espace annulaire (5) du four à cuve (1) en des segments séparés entre eux sont disposés dans l'espace annulaire (5), du gaz pouvant être alimenté (15) dans chaque segment séparé, par l'extérieur du four à cuve (1) et de manière indépendante les uns des autres.

6. Système selon la revendication 5, **caractérisé en ce que** les moyens (12) de division de l'espace annulaire (5) du four à cuve (1), ainsi que les moyens (11) de division de la cavité (8) du four à cuve (1) sont disposés de manière à ce qu'un segment de l'espace annulaire (5) soit respectivement associé à un certain nombre de sections de la cavité (8), du gaz pouvant être alimenté dans la (les) section(s) correspondante(s), par l'intermédiaire du segment respectif.

7. Système selon la revendication 6, **caractérisé en ce que** le nombre de moyens (12) de division de l'espace annulaire (5) du four à cuve (1) est égal au nombre de moyens (11) de division de la cavité (8) et **en ce qu'**un segment est respectivement associé à une section.

8. Système selon l'une quelconque des revendications 5 à 7, **caractérisé en ce que** la section verticale de chaque segment de l'espace annulaire (5) du four à cuve (1) est réalisée en se rétrécissant en direction périphérique, à partir du point d'alimentation en gaz (15) jusqu'à l'extrémité des segments respectifs (12).

9. Système selon l'une quelconque des revendications 1 à 8, **caractérisé en ce qu'**un dispositif de nettoyage (13, 14) pouvant être exploité par l'extérieur du four à cuve (1) et permettant d'éliminer les adhérences de cuisson des conduites d'alimentation en gaz (6) ou de l'espace annulaire (5) situé en amont des conduites d'alimentation en gaz (6), dans le sens d'écoulement du gaz est respectivement associé à un certain nombre de conduites d'alimentation en gaz (6) du four à cuve (1) .

10. Système selon la revendication 9, **caractérisé en ce que** respectivement un dispositif de nettoyage (13, 14) du four à cuve (1) est conçu sous forme de dispositif pique-feu, le dispositif pique-feu traversant la paroi extérieure de l'espace annulaire (5) essentiellement dans le prolongement de respectivement une conduite d'alimentation en gaz (6) .

11. Système selon l'une quelconque des revendications 1 à 10, **caractérisé en ce que** le diamètre élargi (7) du four à cuve (1) s'élargit de haut en bas et **en ce que** la génératrice de la surface d'enveloppe tronconique forme avec l'horizontale un angle de 0° à 25°.

12. Système selon la revendication 11, **caractérisé en ce que** la génératrice de la surface d'enveloppe tronconique du four à cuve (1) forme avec l'horizontale un angle de 0°.

13. Système selon l'une quelconque des revendications 1 à 12, dans lequel les conduites d'alimentation en gaz (6) du four à cuve (1) présentent une section sensiblement rectangulaire, **caractérisé en ce que** les conduites d'alimentation en gaz (6) sont réalisées en se rétrécissant du haut vers le bas et **en ce que** les bords internes des conduites d'alimentation en gaz (6) sont arrondis.

14. Système selon la revendication 13, **caractérisé en ce que** les passages (10) de l'espace annulaire (5) qui entoure le four à cuve (1) par l'extérieur aux conduites d'alimentation en gaz (6) sont réalisés en déclinaison oblique vers le bas.
